# EUROPÄISCHE PATENTSCHRIFT

(11) **EP 1 344 475 B1**
(45) Veröffentlichungstag und Bekanntmachung des Hinweises auf die Patenterteilung: **14.03.2007**
(21) Anmeldenummer: 03001747.9
(22) Anmeldetag: 28.01.2003
(51) Int. Cl.: A47F 3/12, A47F 11/10, A47B 96/06

(54) **Haltevorrichtung für die Elektrifizierung von laminierten Mehrschicht-Glasscheiben**
Supporting device for the electrification of multilayered glass panels
Dispositif de support pour l'électrification de panneaux en verre multi-couche

(30) Priorität: 11.03.2002 DE 20203873 U
(43) Veröffentlichungstag der Anmeldung: 17.09.2003
(73) Patentinhaber: SWS Gesellschaft für Glasbaubeschläge mbH, 51545 Waldbröl (DE)
(72) Erfinder: Schmitz, Hans-Dieter, 53809 Ruppichteroth (DE); Rosenthal, Horst, 51545 Geilenkausen (DE)
(74) Vertreter: Lippert, Stachow & Partner

(56) Entgegenhaltungen:
- EP-A- 0 970 642
- DE-A- 19 718 554
- GB-A- 2 182 842
- US-A- 5 020 758

## Beschreibung

Die Erfindung betrifft eine Haltevorrichtung für die Elektrifizierung von laminierten Mehrschicht-Glasscheiben mit an eine Stromquelle angeschlossenen elektrisch leitfähigen Schichten zum Erzeugen von Licht-, Ton- und/oder Wärme-Effekten. Eine ähnliche Haltevorrichtung ist bereits aus EP-A-0 970 642 bekannt.

Mit der Entwicklung von laminierten Mehrschicht-Glasscheiben mit an eine Stromquelle angeschlossenen elektrisch leitfähigen Schichten zum Erzeugen von Licht-, Ton- und/oder Wärme-Effekten hat die Elektrifizierung dieser Glasscheiben und in engem Zusammenhang damit die einwandfreie Befestigung der Glasscheiben an Wänden und Traggestellen zunehmend an Bedeutung gewonnen.

Als besonders wichtig hat sich die einwandfreie und sichere Halterung der Glasscheiben an den Wänden und Tragkonstruktionen insofern gezeigt, als die Glasscheiben durch die verschiedensten äußeren Einflüsse, wie durch witterungsbedingte Luftströmungen ebenso wie durch Wärme- und Kälteeinstrahlungen hohen mechanischen Beanspruchungen ausgesetzt sein können, die schließlich negative Rückwirkungen auf die elektrische Verbindung der Glasscheiben mit den Energiequellen für die Stromzufuhr haben.

Der Erfindung liegt die Aufgabe zugrunde, eine besonders sichere und aus wenigen Bauteilen bestehende Haltevorrichtung für die Elektrifizierung von laminierten Mehrschicht-Glasscheiben nach dem Oberbegriff des Anspruches 1 zu schaffen, die eine einwandfreie Halterung der Glasscheiben auch unter erschwerten Einsatzbedingungen sicherstellt.

Diese Aufgabe findet ihre Lösung bei einer Haltevorrichtung der eingangs genannten Art im wesentlichen dadurch, daß als Träger für die elektrisch leitende Mehrschicht-Glasscheibe ein Tragprofil mit zwei einander im Abstand parallel gegenüberliegenden Tragschenkeln für die Glasscheibe und mit einem an der Rückseite des Tragprofils zwischen parallelen Profilschenkeln angeordneten Hohlraum für die Aufnahme eines Netztransformators sowie mit mindestens einer Durchführungsöffnung für ein Stromkabel zwischen dem Netztransformator und der Glasscheibe vorgesehen ist.

Besonders vorteilhafte Weiterbildungen der Erfindung sind in den Ansprüchen 2 bis 7 gekennzeichnet.

Die Erfindung hat den Vorteil, dass durch die Verwendung eines einteiligen Tragprofils mit den die Glasscheibe an ihrer rückwärtigen Kante U-förmig unterund übergreifenden beiden Tragschenkeln mit der gegen äußere Einflüsse geschützten Anordnung des Netztransformators an der Rückseite des Tragprofils nur ein einziger Montagevorgang für eine einwandfreie Wandbefestigung der elektrifizierten Mehrschicht-Glasscheibe erforderlich ist. Diese ist zudem zwischen den Schenkeln des Tragprofils sicher gehalten, was bei besonders weit ausladenden Glasscheiben gegebenenfalls noch durch mindestens einen zusätzlichen Tragarm gemäß Anspruch 5 und 6 unterstützt werden kann, um die Scheibe bei einer Verwendung als Lautsprecher zum Schwingen zu bringen.

Eine besonders sichere und formsteife Ausbildung der Haltevorrichtung wird dadurch erreicht, dass das Tragprofil ein Strangpreßprofil aus einer Leichtmetallegierung ist. Außerdem hat es sich insbesondere für dicke und entsprechend schwere ausladende Mehrschicht-Glasscheiben als besonders vorteilhaft erwiesen, dass das Tragprofil zwei unterschiedlich weit auskragende Tragschenkel derart aufweist, daß bei einer horizontalen Wandmontage der längere der beiden Tragschenkel die zwischen den Schenkeln gelagerte Glasscheibe von unten her aufnimmt und der kürzere Tragschenkel die Glasscheibe von oben her galgenförmig übergreift.

Zu einer statisch ausgewogenen Befestigung trägt ferner bei, daß der Netztransformator bei horizontaler Montage des Tragprofils an dem unteren rückwärtigen Profilschenkel angeordnet ist. Weiterhin ist es von besonderem Vorteil, daß für die Abstützung einer horizontal weit auskragenden Glasscheibe mindestens ein zusätzlicher Tragarm zwischen dem unteren Tragschenkel des Tragprofils und der Unterseite der Glasscheibe vorgesehen ist. Dieser zusätzliche Tragarm ist für eine einfache Montage so ausgebildet, dass er an einem Ende einen etwa T-förmigen Befestigungskopf aufweist, mit dem er in einer T-förmigen Längsnut an dem längeren Tragschenkel des Tragprofils unter der Glasscheibe derart befestigt ist, daß der Tragarm die Glasscheibe mit seinem anderen Ende annähernd senkrecht oder etwas schräg von unten her untergreift. Er kann einfach von einer Stirnseite in das Tragprofil eingeschoben werden, wobei bei entsprechender Breite der Mehrschicht-Galsscheibe aber ohne weiteres auch noch ein oder zwei weitere Tragarme eingefügt werden können, um die Glasscheibe dauerhaft und sicher zu unterfangen. Schließlich kann an dem Tragprofil auch noch eine Foto-Zelle oder ein berührungsloser Sensor oder Dimmer zum Ein- und Ausschalten der Stromzufuhr zu der Glasscheibe sowie zum Verändern der elektrischen Spannung zwischen Netz-Transformator und Glasscheibe vorgesehen sein.

Bevorzugte Ausführungsbeispiele der Erfindung sind in der Zeichnung schematisch dargestellt. Es zeigen
- Fig. 1: eine Stirnansicht einer Haltevorrichtung für die Elektrifizierung von laminierten Mehrschicht-Glasscheiben mit einem Tragprofil für eine horizontale Wandbefestigung,
- Fig. 2: eine Rückansicht dieser Haltevorrichtung in Richtung des Pfeiles II von Fig.1,
- Fig. 3: eine weitere abgewandelte Ausführungsform der Haltevorrichtung von Fig. 1 mit einem zusätzlichen Tragarm, der insbesondere zur Unterstützung von weit ausladenden schweren Glasscheiben bei einer Verwendung als Lautsprecher dient, in perspektivischer Ansicht,
- Fig. 4: eine Stirnansicht der Haltevorrichtung von Fig. 3 und
- Fig. 5: eine Draufsicht auf diese Haltevorrichtung in Richtung des Pfeiles V von Fig. 4.

Die in Fig. 1 bis 5 gezeigten beiden Haltevorrichtungen 1 sind für die Elektrifizierung von laminierten Mehrschicht-Glasscheiben 2 mit an eine Stromquelle angeschlossenen elektrisch leitfähigen Schichten zum Erzeugen von Licht-, Ton- und/oder Wärme-Effekten bestimmt, wie sie für die verschiedensten Informations-, Werbe- und Kommunikationszwecke eingesetzt werden.

Als Träger für die elektrisch leitende Mehrschicht-Glasscheibe 2 ist ein Tragprofil 3 mit zwei einander im Abstand parallel gegenüberliegenden Tragschenkeln 4, 5 für die Glasscheibe 2 und mit einem an der Rückseite des Tragprofils 3 zwischen parallelen Profilschenkeln 6, 7 angeordneten Hohlraum 8 für die Aufnahme eines Netztransformators 9 vorgesehen. Der Netztransformator 9 ist gegenüber der Glasscheibe 2 durch eine Profilwand 10 abgeschirmt. Es ist daher an dem Tragprofil 3 mindestens eine Durchführungsöffnung 11 für ein Stromkabel 12 zwischen dem Netztransformator 9 und der Glasscheibe 2 vorgesehen.

Das Tragprofil 3 ist vorteilhafterweise ein Strangpreßprofil aus einer Leichtmetallegierung mit einer hohen Verwindungssteifigkeit. Es weist zwei unterschiedlich weit auskragende Tragschenkel 4, 5 derart auf, daß bei einer horizontalen Wandmontage der längere (4) der beiden Tragschenkel 4, 5 die zwischen den Schenkeln gelagerte Glasscheibe 2 von unten her aufnimmt und der kürzere Tragschenkel 5 die Glasscheibe 2 von oben her galgenförmig übergreift. Der Netztransformator 9 ist bei horizontaler Montage des Tragprofils 3 an dem unteren rückwärtigen Profilschenkel 7 angeordnet. Die Profilenden sind durch steckbare Abschlußkappen 13, 14 abgedeckt.

Um die Glasscheibe 2 bei einer Verwendung als Lautsprecher zum Schwingen zu bringen, ist zur Unterstützung der Scheibe, wie in Fig. 3 bis 5 weiterhin gezeigt ist, mindestens ein zusätzlicher Tragarm 15 zwischen dem unteren Tragschenkel 4 des Tragprofils 3 und der Unterseite der Glasscheibe 2 vorgesehen. Dieser zusätzliche Tragarm 15, der auch zur Unterstützung von horizontal besonders weit auskragenden Glasscheiben 2 geeignet ist, weist an einem Ende einen etwa T-förmigen Befestigungskopf 16 auf, mit dem er in einer T-förmigen Längsnut 17 an dem längeren Tragschenkel 4 des Tragprofils 3 unter der Glasscheibe 2 derart befestigt ist, daß der Tragarm 15 die Glasscheibe 2 mit seinem anderen Ende annähernd senkrecht oder etwas schräg von unten her untergreift. Es ist dadurch eine einwandfreie etwa mittige Abstützung der Glasscheibe 2 gewährleistet, was insbesondere bei einer Ausgestaltung der Glasscheibe 2 als Lautsprecher für eine Wiedergabe von Ton und Klang vorteilhaft ist.

Bei beiden gezeigten Ausführungsformen kann, wie in der Darstellung von Fig. 1 gezeigt ist, an dem Tragprofil 3 auch eine Foto-Zelle 18 oder ein berührungsloser Sensor oder Dimmer hinter einer Öffnung 19 zum Ein- und Ausschalten der Stromzufuhr zu der Glasscheibe 2 sowie zum Verändern der elektrischen Spannung zwischen Netz-Transformator 9 und Glasscheibe vorgesehen sein.

### Liste der Bezugszeichen

- 1: Haltevorrichtung
- 2: Mehrschicht-Glasscheibe
- 3: Tragprofil
- 4: Tragschenkel
- 5: Tragschenkel
- 6: Profilschenkel
- 7: Profilschenkel
- 8: Hohlraum
- 9: Netztransformator
- 10: Profilwand
- 11: Durchführungsöffnung
- 12: Stromkabel
- 13: Abschlußkappe
- 14: Abschlußkappe
- 15: Tragarm
- 16: Befestigungskopf
- 17: Längsnut
- 18: Foto-Zelle, Sensor oder Dimmer
- 19: Öffnung

## Patentansprüche

1. Haltevorrichtung für die Elektrifizierung von laminierten Mehrschicht-Glasscheiben mit an eine Stromquelle angeschlossenen elektrisch leitfähigen Schichten zum Erzeugen von Licht-, Ton- und/oder WärmeEffekten, **dadurch gekennzeichnet, daß** die Haltevorrichtung (1) mit einem Netztransformator (9) ausgestattet ist und als Träger für die elektrisch leitende Mehrschicht-Glasscheibe (2) ein Tragprofil (3) mit zwei einander im Abstand parallel gegenüberliegenden Tragschenkeln (4, 5) für die Glasscheibe (2) und mit einem an der Rückseite des Tragprofils (3) zwischen parallelen Profilschenkeln (6, 7) angeordneten Hohlraum (8) für die Aufnahme des Netztransformators (9) sowie mit mindestens einer Durchführungsöffnung (11) für ein Stromkabel (12) zwischen dem Netztransformator (9) und der Glasscheibe (2) vorgesehen ist.

2. Haltevorrichtung nach Anspruch 1, **dadurch gekennzeichnet, daß** das Tragprofil (3) ein Strangpreßprofil aus einer Leichtmetallegierung ist.

3. Haltevorrichtung nach Anspruch 1 oder 2, **dadurch gekennzeichnet, daß** das Tragprofil (3) zwei unterschiedlich weit auskragende Tragschenkel (4, 5) derart aufweist, daß bei einer horizontalen Wandmontage der längere (4) der beiden Tragschenkel (4, 5) die zwischen den Schenkeln gelagerte Glasscheibe (2) von unten her aufnimmt und der kürzere Tragschenkel (5) die Glasscheibe (2) von oben her galgenförmig übergreift.

4. Haltevorrichtung nach einem der Ansprüche 1 bis 3, **dadurch gekennzeichnet, daß** der Netztransformator (9) bei horizontaler Montage des Tragprofils (3) an dem unteren rückwärtigen Profilschenkel (7) angeordnet ist.

5. Haltevorrichtung nach einem der Ansprüche 1 bis 4, **dadurch gekennzeichnet, daß** für die Abstützung einer horizontal weit auskragenden Glasscheibe (2) mindestens ein zusätzlicher Tragarm (15) zwischen dem unteren Tragschenkel (4) des Tragprofils (3) und der Unterseite der Glasscheibe (2) vorgesehen ist.

6. Haltevorrichtung nach Anspruch 5, **dadurch gekennzeichnet, dass** der zusätzliche Tragarm (15) an einem Ende einen etwa T-förmigen Befestigungskopf (16) aufweist, mit dem er in einer T-förmigen Längsnut (17) an dem längeren Tragschenkel (4) des Tragprofils (3) unter der Glasscheibe (2) derart befestigt ist, daß der Tragarm (15) die Glasscheibe (2) mit seinem anderen Ende annähernd senkrecht oder etwas schräg von unten her untergreift.

7. Haltevorrichtung nach einem der Ansprüche 1 bis 6, **dadurch gekennzeichnet, daß** an dem Tragprofil (3) eine Foto-Zelle (18) oder ein berührungsloser Sensor oder Dimmer zum Ein- und Ausschalten der Strom- zufuhr zu der Glasscheibe (2) sowie zum Verändern der elektrischen Spannung zwischen Netz-Transformator (9) und Glasscheibe (2) vorgesehen ist.

## Claims

1. Holding device for the electrification of laminated multi-layered glass panels with electrically conductive layers connected to a current source for producing light, sound and/or thermal effects,
**characterized in that** said holding device (1) is equipped with a mains transformer (9) and that as a support for the electrically conducting multi-layered glass panel (2) a supporting profile (3) is provided including two mutually spaced oppositely arranged parallel supporting legs (4, 5) for the glass panel (2) and a cavity (8) that is arranged on the rear side of said supporting profile (3) between parallel legs (6, 7) of the profile, for receiving said mains transformer (9), as well as at least one passage opening (11) for an electric cable (12) between said mains transformer (9) and the glass panel (2).

2. Holding device according to claim 1,
**characterized in**
**that** said supporting profile (3) is an extruded profile from a light metal alloy.

3. Holding device according to claim 1 or 2,
**characterized in**
**that** said supporting profile (3) includes two supporting legs (4, 5) with a different protruding length, such that in the case of a horizontal wall mounting the longer one (4) of the two supporting legs (4, 5) receives the glass panel (2) which is supported between said legs from below and the shorter supporting leg (5) overlaps the glass panel (2) in a boom-like fashion from above.

4. Holding device according to one of the claims 1 to 3,
**characterized in**
**that** in the case of a horizontal mounting of the supporting profile (3) the mains transformer (9) is arranged on the lower rear leg (7) of the profile.

5. Holding device according to one of the claims 1 to 4,
**characterized in**
**that** for supporting a glass panel (2) which horizontally protrudes a great distance at least one additional supporting arm (15) is provided between the lower supporting leg (4) of the supporting profile (3) and the underside of the glass panel (2).

6. Holding device according to claim 5,
**characterized in**
**that** said additional supporting arm (15) includes on one end thereof an approximately T-shaped mounting head (16), by means of which it is mounted in a T-shaped longitudinal groove (17) on the longer supporting leg (4) of the supporting profile (3) under the glass panel (2) in such way that the supporting arm (15) reaches under the glass panel (2) with the other end thereof, almost vertically or slightly inclined.

7. Holding device according to one of the claims 1 to 6,
**characterized in**
**that** on the supporting profile (3) a photocell (18) or a non-contact sensor or dimmer are provided for cutting in or out the current supply to the glass panel (2) as well as for changing the voltage between the mains transformer (9) and the glass panel (2).

## Revendications

1. Dispositif de support pour l'électrification de panneaux en verre multicouches laminés avec des couches électroconductrices raccordées à une source de courant pour produire des effets de lumière, son et/ou chaleur, **caractérisé en ce que** le dispositif de support (1) est équipé d'un transformateur de puissance (9) et qu'un profilé de support (3) est prévu comme support pour le panneau en verre multicouche électroconductrice (2) avec deux montants de supports (4, 5) opposés l'un à l'autre parallèles en étant espacés et avec un espace creux (8) placé au dos du profilé de support (3) entre des montants de profilé parallèles (6, 7) pour le logement du transformateur de puissance (9) ainsi qu'avec au moins une ouverture de passage (11) pour un câble de courant (12) entre le transformateur de puissance (9) et le panneau en verre (2).

2. Dispositif de support selon la revendication 1, **caractérisé en ce que** le profilé de support (3) est un profilé extrudé en un alliage léger.

3. Dispositif de support selon la revendication 1 ou 2, **caractérisé en ce que** le profilé de support (3) présente deux montants de support (4, 5) en porte-à-faux d'une largeur différente de telle manière que, pour un montage mural horizontal, le plus long (4) des deux montants de support (4, 5) reçoit le panneau en verre (2) positionné entre les montants par le bas et que le montant de support le plus court (5) saisit le panneau de verre (2) par le haut en forme de perche.

4. Dispositif de support selon l'une des revendication 1 à 3, **caractérisé en ce que** le transformateur de puissance (9) est placé, pour un montage horizontal du profilé de support (3) sur le montant profilé arrière inférieur (7).

5. Dispositif de support selon l'une des revendications 1 à 4, **caractérisé en ce qu'**il est prévu au moins un bras de support supplémentaire (15) entre le montant profilé inférieur (4) du profilé de support (3) et la face inférieure du panneau (2) pour l'appui d'un panneau en verre fortement en porte-à-faux horizontalement.

6. Dispositif de support selon la revendication 5, **caractérisé en ce que** le bras de support supplémentaire (15) présente à une extrémité une tête de fixation approximativement en forme de T (16) avec laquelle elle est fixée dans une rainure longitudinale en forme de T (17) sur le montant de support le plus long (4) du profilé de support (3) au-dessous du panneau (2) de telle manière que le bras de support (15) prend le panneau en verre (2) avec son autre extrémité approximativement verticalement ou un peu en biais par le bas.

7. Dispositif de support selon l'une des revendication 1 à 6. **caractérisé en ce qu'**il est prévu une cellule photo (18) ou un détecteur sans contact ou un variateur pour mettre en circuit et arrêter l'alimentation en courant du panneau en verre (2) ainsi que pour varier la tension électrique entre le transformateur de puissance (9) et le panneau en verre (2).
